# EUROPÄISCHE PATENTSCHRIFT

(11) **EP 0 617 169 B1**
(45) Veröffentlichungstag und Bekanntmachung des Hinweises auf die Patenterteilung: **15.01.1997**
(21) Anmeldenummer: 94890045.1
(22) Anmeldetag: 22.02.1994
(51) Int. Cl.: E01B 29/02

(54) **Weichentransportwagen**
Railway switch transport wagon
Wagon pour le transport d'aiguillage ferroviaire

(30) Priorität: 26.03.1993 DE 9304617 U
(43) Veröffentlichungstag der Anmeldung: 28.09.1994
(73) Patentinhaber: Franz Plasser Bahnbaumaschinen- Industriegesellschaft m.b.H., 1010 Wien (AT)
(72) Erfinder: Theurer, Josef, A-1010 Wien (AT); Brunninger, Manfred, A-4203 Altenberg (AT)

(56) Entgegenhaltungen:
- EP-A- 0 486 456
- CH-A- 661 546
- FR-A- 2 314 299

## Beschreibung

Die Erfindung betrifft einen Transportwagen mit Schienenfahrwerken und einem bezüglich deren Achsen mittigen, balkenförmigen Wagenrahmen, an dem eine zur Verbindung mit einer Weiche vorgesehene Ladeplattform um eine in Wagenlängsrichtung verlaufende Achse verschwenkbar befestigt ist, wobei zwischen Ladeplattform und Wagenrahmen Antriebe zur Verschwenkung der Ladeplattform vorgesehen sind.

Durch die EP 0 486 456 Al ist bereits ein derartiger Weichentransportwagen bekannt, wobei die zum Transport einer Weiche vorgesehene Ladeplattform einstückig ausgebildet ist. Durch die FR 2 314 299 A1 ist eine weitere Ausführungsform eines Weichentransportwagens bekannt, wobei anstelle einer Ladeplattform in Wagenlängsrichtung voneinander distanzierte Verschwenkeinrichtungen vorgesehen sind.

Die Aufgabe der vorliegenden Erfindung liegt nun in der Schaffung eines Weichentransportwagens der eingangs beschriebenen Art mit einer konstruktiv vereinfachten Ausbildung der zur Fixierung der Weiche vorgesehenen Ladeplattform.

Diese Aufgabe wird erfindungsgemäß dadurch gelöst, daß bei einem Weichentransportwagen der eingangs beschriebenen Art wenigstens zwei in Wagenlängsrichtung voneinander distanzierte Ladeplattformen mit jeweils wenigstens zwei Antrieben angeordnet sind.

Die Anordnung mehrerer voneinander unabhängiger Ladeplattformen hat den besonderen Vorteil, daß aus der Asymmetrie der zu transportierenden Weiche resultierende ungleiche Masseverteilungen und daraus folgende Biege- bzw. Verwindungsspannungen innerhalb der Ladeplattform wesentlich reduziert werden. Außerdem läßt sich mit der vorgeschlagenen Lösung auch noch Masse an der Ladeplattform einsparen. Sind gemäß einer weiteren Variante der Erfindung vier voneinander unabhängige Ladeplattformen vorgesehen, so ist z. B. im Falle einer kürzeren Weiche der Einsatz einer endseitig am Transportwagen befindlichen Ladeplattform nicht erforderlich.

Weitere vorteilhafte und zum Teil erfinderische Ausgestaltungen der Erfindung ergeben sich aus den Unteransprüchen.

Im folgenden wird die Erfindung anhand eines Beispiels näher beschrieben.

Es zeigen:
Fig. 1 eine Seitenansicht eines Weichentransportwagens mit für den Transport einer Weiche hochgeschwenkten Ladeplattformen, wobei die Umrißlinien der Weiche durch strichpunktierte Linien angedeutet sind,
Fig. 2 eine Draufsicht auf den Weichentransportwagen, wobei der besseren Übersicht wegen nur eine Ladeplattform dargestellt ist,
Fig. 3 einen Querschnitt gemäß der Schnittlinie III in Fig. 1,
Fig. 4 eine vergrößerte Draufsicht auf Befestigungselemente zur Verbindung der Weiche mit der Ladeplattform, und
Fig. 5 eine schematisierte Darstellung eines Teiles des Weichentransportwagens mit der in bezug auf die Ladeplattformen richtig positionierten Weiche.

Der insbesondere in den Fig. 1 bis 3 dargestellte Weichentransportwagen 1 weist einen balkenförmigen Wagenrahmen 2 auf, der jeweils endseitig über Schienenfahrwerke 3 auf einem Gleis 4 verfahrbar ist. Für die Energieversorgung ist ein Motor 5 vorgesehen. Der Weichentransportwagen 1 weist insgesamt vier in Wagenlängsrichtung hintereinander angeordnete und voneinander distanzierte Ladeplattformen 6 auf. Diese sind jeweils um eine in Wagenlängsrichtung verlaufende Schwenkachse 7 verschwenkbar am Wagenrahmen 2 gelagert und mit zwei hydraulischen Antrieben 8 verbunden. Jede Ladeplattform 6 weist zwei sowohl zur Schwenkachse 7 als auch zueinander parallel in einer gemeinsamen Ebene verlaufende Längsträger 9 auf. Diese sind jeweils endseitig durch senkrecht zur Schwenkachse 7 verlaufende Verbindungselemente 10 miteinander verbunden. Jeder Längsträger 9 weist bezüglich der Maschinenquerrichtung mittig angeordnete und länglich ausgebildete Öffnungen 11 auf. An den parallel zur Schwenkachse 7 verlaufenden Längsseiten dieser Öffnungen 11 und an den Längsseiten der genannten Längsträger 9 sind jeweils durch - mit deren Längsseite angeschweißte - Bolzen 12 gebildete Halterungen 13 zur lösbaren und formschlüssigen Verbindung mit einer zu transportierenden Weiche 16 mit der Ladeplattform 6 verbunden. Diese Bolzen 12 verlaufen parallel zur Schwenkachse 7 und liegen in einer durch die Ladeplattform 6 gebildeten Rahmenebene 14, die identisch mit der durch die Unterseiten von Schwellen 15 der zu transportierenden Weiche 16 gebildeten Ebene ist.

Zur Fixierung der Weiche 16 an der Ladeplattform 6 sind Befestigungsbügel 17 und Stützspindeln 18 vorgesehen (siehe auch Fig. 4). Der Befestigungsbügel 17 weist einen senkrecht zur Rahmenebene 14 verlaufenden Zugteil 19 mit einem endseitigen Haken 20 und einer am gegenüberliegenden Ende auf einem Gewindeteil befindlichen Flügelmutter 21 auf. Außerdem ist ein senkrecht zum Zugteil 19 verlaufendes, mit diesem verbundenes Querjoch 22 vorgesehen, dessen Länge etwa einer Schwellenteilung entspricht. Die beiden Enden der in ihrer Länge veränderbaren Stützspindeln 18 sind zur Aufnahme eines Bolzens 12 bzw. der Schienenfußkante einer Schiene 23 der Weiche 16 U-förmig ausgebildet.

Wie in Fig. 3 ersichtlich, ist die Schwenkachse 7 bezüglich einer vertikalen Längssymmetrieebene 24 des Wagenrahmens 2 in einer senkrecht zur genannten Ebene verlaufenden Richtung etwa 300 mm distanziert angeordnet. Der optimale Bereich dieser Distanzierung der Schwenkachse 7 beträgt etwa 250 bis 450 mm. Sowohl an der Unterseite jeder Ladeplattform 6 als auch an einer Seitenfläche des Wagenrahmens 2 sind Flansche 25 zur Fixierung der bereits genannten, teleskopisch verlängerbaren Antriebe 8 und von Abstützstangen 26 vorgesehen. Am mit dem Wagenrahmen 2 verbundenen Flansch 25 sind zwei in vertikaler Richtung voneinander distanzierte Bohrungen 27 zur wahlweisen Verbindung mit den genannten Abstützstangen 26 vorgesehen. An der Oberseite des Wagenrahmens 2 sind noch zusätzliche Antriebe 8 vorgesehen.

Im folgenden wird der Abtransport der Weiche 16 von einer Gleisbaustelle beschrieben.

Zur Übernahme der Weiche 16 von einer bekannten Weichentransporteinrichtung befinden sich sämtliche Ladeplattformen 6 in einer horizontalen, in Fig. 3 durch strichpunktierte Linien 28 angedeuteten Lage. Die Weiche 16 wird durch die Weichentransporteinrichtung auf die Ladeplattformen 6 abgelegt und die Weichentransporteinrichtung entfernt. Die Positionierung der Weiche 16 erfolgt dabei in Übereinstimmung mit einem bereits vorher anhand eines in Fig. 5 schematisch dargestellten Positionsplan.

Dieser besteht aus bekannten, aus der Gleis- und Wagengeometrie sowie aus den Abmessungen des für den Transport aktuellen Lichtraumprofils resultierenden Umrißlinien 29, innerhalb derer die im gleichen Maßstab dargestellte, zu transportierende Weiche 16 beliebig positionierbar ist. Dabei wird zweckmäßigerweise die Weiche 16 so positioniert, daß im Bereich der Öffnungen 11 der Ladeplattformen 6 die Zugteile 19 der Befestigungsbügel 17 ungehindert zwischen den Schwellen durchführbar sind. Dabei ist natürlich auch eine optimale Positioniermöglichkeit der Stützspindeln 18 zu berücksichtigen. Abschließend wird anhand von markanten Punkten an der Weiche 16 deren Distanz zu markanten Punkten des Weichentransportwagens 1 ermittelt, um mit Hilfe dieser Distanzwerte die Weiche 16 auf der Baustelle durch die Weichentransporteinrichtung rasch und optimal auf die Ladeplattform 6 ablegen zu können.

Um eine sichere und auch rasch durchführbare Befestigung der Weiche sicherzustellen, ist die Erstellung eines Befestigungsplanes, wie er im folgenden aufgezeigt wird, zweckmäßig. Dabei werden jeweils zwei einer Öffnung 11 zugeordnete Abstützabschnitte als A,B bzw. C und D bezeichnet. Die Öffnungen 11 werden, von einem Ende des Weichentransportwagens 1 beginnend, fortlaufend mit Kleinbuchstaben angeführt. Anschließend werden jene Felder in den - einzelnen Abstützabschnitten A, B, C oder D zugeordneten - Öffnungen 11 markiert, in denen ein Befestigungsbügel 17 (+) bzw. eine Stützspindel 18 (-) vorzusehen ist.

| Öffnungen: | a | b | c | d | e | f | g | ... |
|---|---|---|---|---|---|---|---|---|
| Abstützabschnitt A: | | | + - | + - | + - | - | | |
| " B: | | | | | | | | |
| " C: | | | + - | - | - | - | | |
| " D: | | | | | | + | | |

Anhand dieses Befestigungsplanes kann die optimale Anordnung der Befestigungsbügel 17 und der Stützspindeln 18 rasch durchgeführt werden. Nach erfolgter Fixierung wird die Weiche 16 mit Hilfe der Antriebe 8 in die gewünschte Schräglage, beispielsweise mit einem Winkel von 71°zur Horizontalen, verschwenkt. Anschließend erfolgt zur Absicherung der Ladeplattformen 6 die Befestigung der Abstützstangen 26. Sollte es im Bereich einer Engstelle zweckmäßiger sein, die Schräglage der Weiche 16 zu verändern, so ist dies durch kurzzeitige Entfernung der Abstützstangen 26 bzw. deren Fixierung in der anderen Bohrung 27 rasch durchführbar.

## Patentansprüche

1. Weichentransportwagen mit Schienenfahrwerken (3) und einem bezüglich deren Achsen mittig gelegenen, balkenförmigen Wagenrahmen (2), an dem eine zur Verbindung mit einer Weiche (16) vorgesehene Ladeplattform (6) um eine in Wagenlängsrichtung verlaufende Schwenkachse (7) verschwenkbar befestigt ist, wobei zwischen Ladeplattform und Wagenrahmen Antriebe (8) zur Verschwenkung der Ladeplattform vorgesehen sind, dadurch gekennzeichnet, daß wenigstens zwei in Wagenlängsrichtung voneinander distanzierte Ladeplattformen (6) mit jeweils wenigstens zwei Antrieben (8) angeordnet sind.

2. Weichentransportwagen nach Anspruch 1, dadurch gekennzeichnet, daß insgesamt vier voneinander unabhängige Ladeplattformen (6) angeordnet sind.

3. Weichentransportwagen nach Anspruch 1 oder 2, dadurch gekennzeichnet, daß jede Ladeplattform (6) wenigstens aus zwei sowohl zur Schwenkachse (7) als auch zueinander parallel in einer gemeinsamen Ebene verlaufenden Längsträgern (9) und zwei diese endseitig miteinander verbindenden, senkrecht zur Schwenkachse (7) verlaufenden Verbindungselementen (10) gebildet ist.

4. Weichentransportwagen nach Anspruch 3, dadurch gekennzeichnet, daß jeder Längsträger (9) bezüglich der Wagenquerrichtung mittig angeordnete, länglich ausgebildete und mit ihren Längsseiten parallel zur Schwenkachse (7) verlaufende Öffnungen (11) aufweist.

5. Weichentransportwagen nach einem der Ansprüche 1 bis 4, dadurch gekennzeichnet, daß an jeder Längsseite der Öffnungen (11) und/oder an den parallel zur Schwenkachse (7) verlaufenden Längsseiten der Längsträger (9) durch Bolzen (12), Bohrungen, Haken od. dgl. gebildete Halterungen (13) zur lösbaren und formschlüssigen Verbindung mit die zu transportierende Weiche (16) mit der Ladeplattform (6) verbindenden Befestigungsbügeln (17) vorgesehen sind.

6. Weichentransportwagen nach einem der Ansprüche 1 bis 5, dadurch gekennzeichnet, daß an der dem Wagenrahmen (2) zugekehrten Unterseite jeder Ladeplattform (6) Flansche (25) zur lösbaren Fixierung von Abstützstangen (26) und im Bereich der Seitenflächen des Wagenrahmens (2) zwei in vertikaler Richtung voneinander distanzierte Bohrungen (27) zur wahlweisen Verbindung mit den genannten Abstützstangen (26) vorgesehen sind.

7. Weichentransportwagen nach einem der Ansprüche 1 bis 6, dadurch gekennzeichnet, daß die Schwenkachse (7) in einer senkrecht zur Wagenlängsrichtung verlaufenden Richtung etwa 250 bis etwa 450 mm von der vertikalen Längssymmetrieebene (24) des Wagenrahmens (2) entfernt angeordnet ist.

8. Weichentransportwagen nach Anspruch 5, dadurch gekennzeichnet, daß der Befestigungsbügel (17) im wesentlichen aus einem am freien Ende einen Haken (20) aufweisenden Zugteil (19) mit einem am dem Haken (20) gegenüberliegenden Ende gelegenen Gewindeteil und einer Flügelmutter (21) sowie aus einem senkrecht zum Zugteil (19) verlaufenden Querjoch (22) gebildet ist, dessen Länge etwa einer Schwellenteilung entspricht.

## Claims

1. A switch transport wagon comprising on-track undercarriages (3) and a beam-shaped wagon frame (2), situated centrally with respect to the axles therof, to which a loading platform (6), provided for connection with a switch (16), is secured so as to pivot about an axis of rotation (7) extending in the longitudinal direction of the wagon, drives (8) for pivoting the loading platform being provided between the loading platform and the wagon frame, characterized in that at least two loading platforms (6) are arranged thereon, distanced from one another in the longitudinal direction of the wagon and each having at least two drives (8).

2. A switch transport wagon according to claim 1, characterized in that a total of four mutually independent loading platforms (6) are arranged thereon.

3. A switch transport wagon according to claim 1 or 2, characterized in that each loading platform (6) is composed of at least two longitudinal supports (9), extending parallel both to the axis of rotation (7) and to one another in a common plane, and two connection elements (10) joining them together at the end and extending perpendicularly to the axis of rotation (7).

4. A switch transport wagon according to claim 3, characterized in that each longitudinal support (9) has openings (11) which are arranged centrally with respect to the transverse direction of the wagon and are oblong in design, and the longitudinal sides of which extend parallel to the axis of rotation (7).

5. A switch transport wagon according to one of claims 1 to 4, characterized in that holders (13), formed by bolts (12), bores, hooks or the like, are provided on each longitudinal side of the openings (11) and/or on the longitudinal sides of the longitudinal supports (9) extending parallel to the axis of rotation (7), for detachable and positive-locking connection to fixing brackets (17) joining the switch (16) to be transported to the loading platform (6).

6. A switch transport wagon according to one of claims 1 to 5, characterized in that flanges (25) are provided on the underside, facing the wagon frame (2), of each loading platform (6) for the detachable fixing of supporting rods (26) and two bores (27), spaced apart in the vertical direction, are provided in the region of the side surfaces of the wagon frame (2) for selective connection to the said supporting rods (26).

7. A switch transport wagon according to one of claims 1 to 6, characterized in that the axis of rotation (7) is arranged about 250 to about 450 mm, in a direction extending perpendicularly to the longitudinal direction of the wagon, away from the vertical plane of longitudinal symmetry (24) of the wagon frame (2).

8. A switch transport wagon according to claim 5, characterized in that the fixing bracket (17) is essentially composed of a tension part (19) having a hook (20) at the free end and comprising a threaded part situated at the opposite end to the hook (20) and a wing nut (21), and a transverse yoke (22), extending perpendicularly to the tension part (19), the length of which corresponds approximately to a sleeper spacing.

## Revendications

1. Wagon pour le transport d'aiguillages ferroviaires avec des trains de roulement sur rails (3) et un châssis de wagon (2) en forme de poutre, situé au milieu relativement aux essieux de ceux-ci auquel est fixé de façon pivotante une plate-forme de chargement (6) prévue pour la liaison avec un aiguillage (16) autour d'un axe de pivotement (7) s'étendant dans la direction longitudinale du wagon, et où sont prévues entre la plate-forme de chargement et le châssis de wagon des commandes (8) en vue du pivotement de la plate-forme de chargement, caractérisé en ce que sont disposées au moins deux plates-formes de chargement (6) espacées l'une de l'autre dans la direction longitudinale du wagon, avec respectivement au moins deux commandes (8).

2. Wagon pour le transport d'aiguillages ferroviaires selon la revendication 1, caractérisé en ce que sont disposées au total quatre plates-formes de chargement (6) indépendantes les unes des autres.

3. Wagon pour le transport d'aiguillages ferroviaires selon la revendication 1 ou 2, caractérisé en ce que chaque plate-forme de chargement (6) est constituée d'au moins deux supports longitudinaux (9) s'étendant parallèlement à l'axe de pivotement (7) ainsi que l'un à l'autre dans un plan commun et de deux éléments de liaison (10) reliant ceux-ci l'un à l'autre au côté des extrémités et s'étendant perpendiculairement à l'axe de pivotement (7).

4. Wagon pour le transport d'aiguillages ferroviaires selon la revendication 3, caractérisé en ce que chaque support longitudinal (9) présente des ouvertures (11) disposées au milieu relativement à la direction transversale du wagon, de forme oblongue et s'étendant avec leurs côtés longitudinaux parallèlement à l'axe de pivotement (7).

5. Wagon pour le transport d'aiguillages ferroviaires selon l'une des revendications 1 à 4, caractérisé en ce que sont prévus à chaque côté longitudinal des ouvertures (11) et/ou aux côtés longitudinaux des supports longitudinaux (9) s'étendant parallèlement à l'axe de pivotement (7) des éléments de retenue (13) formés par des boulons (12), des perçages , des crochets ou analogues pour la liaison amovible et par concordance des formes avec des étriers de fixation (17) reliant l'aiguillage (16) à transporter à la plate-forme de chargement (6).

6. Wagon pour le transport d'aiguillages ferroviaires selon l'une des revendications 1 à 5, caractérisé en ce que sont prévus au côté inférieur de chaque plate-forme de chargement (6) orienté vers le châssis de wagon (2) des brides (25) pour la fixation relâchable de tiges d'appui (26) et au voisinage des faces latérales du châssis de wagon (2) deux perçages (27) espacés l'un de l'autre dans la direction verticale pour la liaison sélective avec les tiges d'appui (26) précitées.

7. Wagon pour le transport d'aiguillages ferroviaires selon l'une des revendications 1 à 6, caractérisé en ce que l'axe de pivotement (7) est disposé dans une direction s'étendant perpendiculairement à la direction longitudinale du wagon à une distance d'environ 250 à environ 450 mm du plan de symétrie longitudinal vertical (24) du châssis de wagon (2).

8. Wagon pour le transport d'aiguillages ferroviaires selon la revendication 5, caractérisé en ce que l'étrier de fixation (17) est constitué essentiellement d'une partie de traction (19) présentant à l'extrémité libre un crochet (20), avec une partie filetée se trouvant à l'extrémité opposée au crochet (20) et un écrou à oreilles (21) ainsi que d'une travée (22) s'étendant perpendiculairement à la partie de traction (19) dont la longueur correspond à peu près à un écartement entre-traverses.
